# EUROPÄISCHE PATENTSCHRIFT

(11) **EP 2 286 048 B1**
(45) Veröffentlichungstag und Bekanntmachung des Hinweises auf die Patenterteilung: **06.06.2012**
(21) Anmeldenummer: 09749534.5
(22) Anmeldetag: 30.04.2009
(51) Int. Cl.: E05F 5/10, E05F 5/02

(54) **DÄMPFUNGSEINRICHTUNG FÜR MÖBELTÜREN**
DAMPING DEVICE FOR FURNITURE DOORS
DISPOSITIF AMORTISSEUR POUR PORTES DE MEUBLES

(30) Priorität: 21.05.2008 DE 202008006909 U; 21.10.2008 DE 202008014026 U
(43) Veröffentlichungstag der Anmeldung: 23.02.2011
(73) Patentinhaber: Lautenschläger, Horst, 64354 Reinheim (DE)
(72) Erfinder: Lautenschläger, Horst, 64354 Reinheim (DE)
(74) Vertreter: Katscher Habermann Patentanwälte
(86) Internationale Anmeldenummer: PCT/EP2009/003123
(87) Internationale Veröffentlichungsnummer: WO 2009/141044

(56) Entgegenhaltungen:
- DE-A1- 19 931 362
- DE-U1- 20 200 798
- JP-A- 2006 169 777
- US-A1- 2008 109 987

## Beschreibung

Die Erfindung betrifft eine Dämpfungseinrichtung für Möbeltüren mit einem in einer Ausnehmung eines Dämpfergehäuses längsverschieblich aufgenommenen Dämpfungszylinder, der ein Zylindergehäuse und eine Kolbenstange aufweist und einen Anschlag für die Möbeltür bildet und mittels einer Stellschraube an dem dem Anschlag abgekehrten hinteren Ende der Ausnehmung längsverstellbar ist.

Dämpfungseinrichtungen für Möbeltüren sind in unterschiedlichen Ausführungsformen bekannt. Die Möbeltür trifft am Ende ihrer Schließbewegung auf die Dämpfungseinrichtung und wird bis zum vollständigen Schließen abgebremst, so dass ein unerwünschtes schlagartiges Auftreffen der Möbeltür auf den Möbelkorpus oder auf den Frontrahmen verhindert wird.

In vielen Fällen ist die Dämpfungseinrichtung mit einem Möbelscharnier verbunden (EP 1 538 293 B1). Das Dämpfergehäuse kann einteilig mit einem Teil des Möbelscharniers ausgeführt sein oder an diesem befestigt sein.

Bei einer bekannten Dämpfungseinrichtung der eingangs genannten Gattung (DE 20 200 798 U1) ist das Zylindergehäuse des Dämpfungszylinders vollständig in der Ausnehmung des Dämpfergehäuses angeordnet, die dort als eine zur Möbelseite hin offene Ausnehmung ausgeführt ist. Die aus dem Dämpfergehäuse herausragende Kolbenstange bildet den Anschlag für die Möbeltür. Das Zylindergehäuse des Dämpfungszylinders ist zur Möbeltür hin über eine Druckfeder am Dämpfergehäuse abgestützt. Am entgegengesetzten Ende ragt die Stellschraube in die Ausnehmung des Dämpfergehäuses und bildet dort einen Anschlag, gegen den das Zylindergehäuse durch die Druckfeder gedrückt wird. Bei einer Verstellung der Stellschraube wird die Kolbenstange im Ausgangszustand unterschiedlich weit aus dem Dämpfergehäuse heraus bewegt, so dass der Dämpferweg verändert wird.

Da die Kolbenstange verhältnismäßig dünn ist, besteht die Gefahr einer Beschädigung, insbesondere wenn die von der Möbeltür ausgeübte Kraft nicht genau in axialer Richtung des Dämpfungszylinders verläuft. Die erforderliche Druckfeder stellt ein zusätzliches Bauteil dar, durch das sich der konstruktive Aufwand und die Störanfälligkeit erhöhen.

Aufgabe der Erfindung ist es daher, eine Dämpfungseinrichtung der eingangs genannten Gattung so auszugestalten, dass bei einfachem Aufbau eine besonders geringe Störanfälligkeit gegeben ist und die Einstellung in besonders einfacher Weise ermöglicht wird.

Diese Aufgabe wird erfindungsgemäß dadurch gelöst, dass das Zylindergehäuse in der als Bohrung ausgeführten Ausnehmung des Dämpfergehäuses längsverschieblich aufgenommen ist und mit seinem aus dem Dämpfergehäuse herausragenden Ende den Anschlag für die Möbeltür bildet, dass die Kolbenstange mit der Stellschraube verbunden ist und dass der Innendurchmesser eines die Stellschraube aufnehmenden Innengewindes mindestens gleich dem Innendurchmesser der das Zylindergehäuse aufnehmenden Bohrung ist.

Die Verwendung des Zylindergehäuses als Anschlag für die Möbeltür und die Ausführung der das Zylindergehäuse aufnehmenden Ausnehmung als Bohrung bewirken eine erhöhte Stabilität der Dämpfungseinrichtung, bei der auch zusätzliche, auf den Anschlag wirkende Querkräfte nicht zu einer Beschädigung oder einem Verkanten führen. Durch die Verbindung der Kolbenstange mit der Stellschraube wird verhindert, dass sich der Dämpfungszylinder völlig aus der Bohrung des Dämpfungsgehäuses herausbewegen kann.

Da der Innendurchmesser des Innengewindes, in das die Stellschraube eingeschraubt wird, gleich oder größer als der Bohrungsdurchmesser ist, kann der Dämpfungszylinder zur Montage durch das Innengewinde hindurch in die Bohrung des Dämpfergehäuses eingeführt werden. Die Festlegung erfolgt nur durch das Einschrauben der Stellschraube in das Innengewinde. Zusätzlich einzusetzende Bauteile, wie eine Druckfeder, sind nicht erforderlich. Auch wenn die Dämpfungseinrichtung noch nicht am Möbelkorpus befestigt ist, besteht keine Gefahr, dass Teile davon herausfallen und verloren gehen. Die Montage der Dämpfungseinrichtung ist daher sehr einfach.

Da die Stellschraube in das konzentrisch zur Bohrung verlaufende Innengewinde am Bohrungsende längsverstellbar eingeschraubt ist, erfolgt die Dämpfungseinstellung in einfacher Weise dadurch, dass die Stellschraube gedreht und somit mehr oder weniger tief in das Innengewinde eingeschraubt wird.

Gemäß einer bevorzugten Ausführungsform der Erfindung ist vorgesehen, dass das Ende der Kolbenstange in einer zentrischen Bohrung der Stellschraube aufgenommen ist. Zweckmäßigerweise ist das Ende der Kolbenstange in der zentrischen Bohrung der Stellschraube verpresst. Damit wird in fertigungstechnisch einfacher Weise eine zuverlässige Verbindung der Stellschraube mit der Kolbenstange erreicht.

Gemäß einer besonders vorteilhaften Ausführungsform der Erfindung ist vorgesehen, dass zwischen der Kolbenstange und dem Dämpfergehäuse eine Druckfeder geschaltet ist. Die Druckfeder liegt somit im Kraftfluss zwischen dem von der Tür beaufschlagten Dämpfungszylinder und dem am Möbelkorpus abgestützten Dämpfergehäuse. Da die Dämpfungskraft geschwindigkeitsabhängig ist, tritt bei schlagartiger Beanspruchung, d. h. wenn die zu dämpfende Möbeltür mit hoher Geschwindigkeit zuschlägt, eine hohe Kraftspitze auf, die zur Beschädigung der Dämpfungseinrichtung führen kann, insbesondere der Befestigung des Dämpfergehäuses am Möbelkorpus.

Die in den Kraftfluss der Dämpfungskraft in Reihe mit dem Dämpfungszylinder geschaltete Druckfeder nimmt in einem solchen Fall die auftretende Kraftspitze auf; der Kraftverlauf wird abgeflacht, solange eine Verformungsweg der Druckfeder zur Verfügung steht.

Gemäß einer bevorzugten Ausführungsform der Erfindung ist vorgesehen, dass die Druckfeder in einer Innenbohrung der Stellschraube zwischen einem an der Kolbenstange festgelegten, in der Innenbohrung längsverschiebbaren Druckkörper und einem in der Stellschraube festliegenden Federanschlag angeordnet ist. Damit ergibt sich eine sehr platzsparende Anordnung der Druckfeder, die zudem gegen Beschädigungen und Verunreinigungen geschützt ist.

Weitere vorteilhafte Ausgestaltungen des Erfindungsgedankens sind Gegenstand weiterer Unteransprüche.

Die Erfindung wird nachfolgend an einem Ausführungsbeispiel näher erläutert, das in der Zeichnung dargestellt ist. Es zeigt:
Fig. 1 eine Dämpfungseinrichtung für Möbeltüren im Schnitt am Beginn des Dämpfungsweges,
Fig. 2 die Dämpfungseinrichtung nach Fig. 1 am Ende des Dämpfungsweges bei geschlossener Möbeltür,
Fig. 3 die Teile der Dämpfungseinrichtung im auseinander gezogenen Zustand,
Fig. 4 eine Dämpfungseinrichtung mit Druckfeder im Längsschnitt,
Fig. 5 in einer vergrößerten Teildarstellung im Schnitt eine abgewandelte Ausführungsform der Dämpfungseinrichtung und
Fig. 6 und 7 in Darstellungen entsprechend der Fig. 4 weitere abgewandelte Ausführungsformen von Dämpfungseinrichtungen.

Die in der Zeichnung dargestellte Dämpfungseinrichtung 1 ist an einem Frontrahmen 2 eines Möbelstücks angebracht, das in der sog. "Face-Frame-Bauweise" ausgeführt ist. Am Frontrahmen 2 ist über mindestens zwei Möbelscharniere 3, die in den Fig. 1 und 2 nur teilweise gezeigt sind, eine Möbeltür 4 angelenkt. Die Dämpfungseinrichtung 1 dient dazu, die Schließbewegung der Möbeltür 4 zu dämpfen.

Die Dämpfungseinrichtung 1 weist ein Dämpfergehäuse 5 auf, das am Frontrahmen 2 angebracht ist. Das Dämpfergehäuse 5 kann ein gesondertes Bauteil bilden, wie in der Zeichnung dargestellt. Es kann aber auch als Teil des Möbelscharniers 3 ausgeführt sein.

Eine Bohrung 6 im Dämpfergehäuse 5 bildet eine Ausnehmung, in der ein Dämpferzylinder 7 aufgenommen ist. Der Dämpferzylinder 7 weist ein Zylindergehäuse 8 und eine mit dem (nicht dargestellten) Dämpferkolben verbundene Kolbenstange 9 auf. Das Zylindergehäuse 8 bildet mit seinem aus dem Dämpfergehäuse 5 herausragenden Ende 8a einen Anschlag 10 für die Möbeltür 4. Zweckmäßigerweise ist am Anschlag 10 ein Puffer angebracht, der beim Schließen der Möbeltür 4 auf eine Metallfläche des Türbeschlagteils des Möbelscharniers 3 trifft.

Das Zylindergehäuse 8 ist in der Bohrung 6 des Dämpfergehäuses 5 längsverschieblich aufgenommen. Die Kolbenstange 9 ist an ihrem Ende mit einer Stellschraube 11 verbunden. Bei dem dargestellten Ausführungsbeispiel ist das Ende der Kolbenstange 9 in einer zentrischen Bohrung 12 der Stellschraube 11 aufgenommen. Die Verbindung der Kolbenstange 9 mit der Stellschraube 11 ist durch Verpressen erzeugt. Statt dessen kann das Ende der Kolbenstange 9 auch längsverschieblich in der Bohrung 12 aufgenommen sein, die als Sackbohrung ausgeführt ist.

Die Stellschraube 11 ist in ein Innengewinde 13 eingeschraubt, das konzentrisch zur Achse der Bohrung 6 im Dämpfergehäuse 5 ausgeführt ist. Der Innendurchmesser des Innengewindes 13 ist mindestens gleich, vorzugsweise aber - wie in der Zeichnung dargestellt - größer als der Innendurchmesser der das Zylindergehäuse 8 aufnehmenden Bohrung 6.

Die Stellschraube 11 weist einen aus dem Dämpfergehäuse 5 herausragenden Griffabschnitt 14 auf, der mit einer Rändelung 15 oder einer anderen, das Ergreifen der Stellschraube 11 erleichternden Kontur ausgeführt ist.

Beim dargestellten Ausführungsbeispiel weist die Bohrung 6 im Dämpfergehäuse 5 eine Durchbrechung 16 zu der Außenseite auf, die am Frontrahmen 2 anliegt.

Zur Montage wird der Dämpfungszylinder mit der an der Kolbenstange 9 befestigten Stellschraube 11 in die Bohrung 6 eingeführt, wie in Fig. 3 dargestellt ist. Nach dem Einschrauben der Stellschraube 11 in das Innengewinde 13 ist die Dämpfungseinrichtung fertig montiert.

Eine Verstellung der Dämpfungswirkung wird durch Verdrehen der Stellschraube 11 erreicht. Wie in Fig. 2 mit einem Doppelpfeil angedeutet, wird dadurch der gesamte Dämpfungszylinder 7 in Längsrichtung verstellt, so dass die Winkelstellung verändert wird, in der die Möbeltür 4 auf den Dämpfungszylinder 7 trifft (Fig. 1). Ausgehend von dieser Stellung wird bei der weiteren Schwenkbewegung der Möbeltür 4 das Zylindergehäuse 8 des Dämpfungszylinders 7 gegen die in dieser Stellung festgelegte Kolbenstange 9 und damit gegen den Dämpfungskolben im Inneren des Dämpfungszylinders 8 bewegt. Dadurch wird die Möbeltür 4 bei ihrer Schwenkbewegung zwischen den Stellungen gemäß Fig. 1 und Fig. 2 gedämpft.

Die Abstützung der dabei auftretenden Dämpfungskraft erfolgt durch eine türseitige Abwinklung 17 des Dämpfergehäuses 5, die sich an der Frontfläche des Frontrahmens 2 abstützt. Weitere Maßnahmen zur Festlegung des Dämpfergehäuses 5 am Frontrahmen 2 durch Anschrauben oder in anderer Weise sind vorgesehen, jedoch in der Zeichnung nicht dargestellt.

Die Dämpfungseinrichtung 1 kann in entsprechender Weise auch an der Stirnkante eines Möbelkorpus angebracht werden.

Die in den Fig. 4-7 dargestellten Ausführungsbeispiele unterscheiden sich von den vorher beschriebenen Ausführungsbeispielen im Wesentlichen dadurch, dass zwischen der Kolbenstange 9 und dem Dämpfergehäuse 5 eine Druckfeder 18 in Reihe mit dem Dämpfungszylinder 8 geschaltet ist.

Die Druckfeder 18 befindet sich in einer Innenbohrung 19 der Stellschraube 11'. Die Druckfeder 18 ist zwischen einem Druckkörper 20 und einem in der Stellschraube 11' festliegenden Federanschlag 21 mit Vorspannung aufgenommen.

Der in der Innenbohrung 19 längsverschiebbare Druckkörper 20 ist mit der Kolbenstange 9 fest verbunden, die in dem Druckkörper 20 endet. Der Druckkörper 20 liegt in seiner in Fig. 4 dargestellten Ausgangsstellung an einem Anschlag 22 der Stellschraube 11' an, der von einem am Ende der Innenbohrung 19 radial nach innen vorspringenden Rand gebildet wird. Der Federanschlag 21 wird bei der Ausführung nach Fig. 4 durch einen in der Stellschraube 11' angebrachten Querstift gebildet.

Wenn die Möbeltür 4 mit hoher Geschwindigkeit schlagartig auf den Dämpfungszylinder 8 trifft, ist die geschwindigkeitsabhängige Dämpferkraft sehr hoch. Die schlagartig wirkende Kraft wird nahezu ungemildert auf die Kolbenstange 9 übertragen, deren Ende im Druckkörper 20 festgelegt ist. Unter der hierbei auftretenden Kraftspitze weicht der Druckkörper 20 unter Verformung der Druckfeder 18 aus. Dadurch wird die Druckspitze wesentlich abgeschwächt, bevor der Druckkörper 20 durch Verformung der Druckfeder 18 auf Block in der Stellschraube 11' zum Stillstand kommt. Damit wird verhindert, dass die anfängliche Druckspitze unvermindert auf das Dämpfergehäuse 5 und dessen Befestigung am Frontrahmen 2 des Möbelkorpus wirkt.

Das in Fig. 5 in einem Teilschnitt dargestellte Ausführungsbeispiel unterscheidet sich von der Ausführung nach Fig. 4 im Wesentlichen dadurch, dass die Kolbenstange 9 an dem dem Dämpfungszylinder 8 abgekehrten Ende der Stellschraube 11' (rechts in Fig. 5) aus einer Endbohrung 23 der Stellschraube 11' herausragt und einen sich radial erstreckenden Haltevorsprung aufweist, der bei dem dargestellten Ausführungsbeispiel ein in einer Umfangsnut 24 der Kolbenstange 9 aufgenommener Sprengring 25 ist.

Der Druckkörper 20, der in der Innenbohrung 19 gegen die Kraft der Druckfeder 18 verschiebbar aufgenommen ist, ist an einem Sprengring 26 abgestützt, der in einer Umfangsnut 27 der Kolbenstange 9 aufgenommen ist.

Wenn die von der Kolbenstange 9 ausgeübte Dämpfungskraft höher als die Vorspannung der Druckfeder 18 ist, verschiebt die Kolbenstange 9 über den Sprengring 26 den Druckkörper 20 gegen die Druckfeder 18, wobei sich das Ende der Kolbenstange 9 aus der Endbohrung 23 heraus bewegt.

Bei der Ausführung der Dämpfungseinrichtung nach Fig. 6 endet die Kolbenstange 9 im Druckkörper 20. Der Druckkörper 20 weist auf seiner dem Dämpfungszylinder 8 abgekehrten Seite (rechts in Fig. 6) einen zentrischen Gleitzapfen 28 auf, der aus der Endbohrung 23 der Stellschraube 11' herausragt und in einer Umfangsnut 29 einen Sprengring 30 trägt.

Bei der in Fig. 7 gezeigten Ausführung besteht das Dämpfergehäuse 5 aus einem Gehäuseaußenteil 31, das am Frontrahmen 2 festgelegt ist, und einem darin längsverschieblichen Gehäuseinnenteil 32, das in seiner Bohrung 6 das Zylindergehäuse 8 längsverschieblich aufnimmt.

Eine Druckfeder 33 ist zwischen dem Gehäuseaußenteil 31 und dem Gehäuseinnenteil 32 angeordnet und umgibt das Gehäuseinnenteil 32 konzentrisch. Die Druckfeder 33 ist mit Vorspannung zwischen einem äußeren Bund 34 des Gehäuseinnenteils 32 und einem nach innen vorspringenden Bund 35 des Gehäuseaußenteils 31 unter Vorspannung aufgenommen. Ein Sprengring 36, der in einer Umfangsnut 37 des Gehäuseinnenteils aufgenommen ist, stützt das längsbewegliche Gehäuseinnenteil 32 gegen die Kraft der Druckfeder 33 stirnseitig am Gehäuseaußenteil 31 ab.

Wenn infolge einer hohen Auftreffgeschwindigkeit der Möbeltür eine hohe Kraft auf die Kolbenstange 9 wirkt, die in der Stellschraube 11 festgelegt ist, wird das Gehäuseinnenteil 32 gegen die Kraft der Druckfeder 33 im Gehäuseaußenteil 31 nach rechts in Fig. 7 bewegt. Die auf das Gehäuseaußenteil 31 des Dämpfergehäuses 5 und somit auf dessen Befestigung am Frontrahmen 2 wirkende Kraftspitze wird dadurch in der schon vorher beschriebenen Weise erheblich gemildert.

## Patentansprüche

1. Dämpfungseinrichtung für Möbeltüren mit einem in einer Ausnehmung eines Dämpfergehäuses (5) längsverschieblich aufgenommenen Dämpfungszylinder (7), der ein Zylindergehäuse (8) und eine Kolbenstange (9) aufweist und einen Anschlag für die Möbeltür (4) bildet und mittels einer Stellschraube (11) an dem dem Anschlag abgekehrten hinteren Ende der Ausnehmung längsverstellbar ist, **dadurch gekennzeichnet, dass** das Zylindergehäuse (8) in der als Bohrung (6) ausgeführten Ausnehmung des Dämpfergehäuses (5) längsverschieblich aufgenommen ist und mit seinem aus dem Dämpfergehäuse (5) herausragenden Ende (8a) den Anschlag (10) für die Möbeltür (4) bildet, dass die Kolbenstange (9) mit der Stellschraube (11, 11') verbunden ist und dass der Innendurchmesser eines die Stellschraube (11, 11') aufnehmenden Innengewindes (13) mindestens gleich dem Innendurchmesser der das Zylindergehäuse (8) aufnehmenden Bohrung (6) ist.

2. Dämpfungseinrichtung nach Anspruch 1, **dadurch gekennzeichnet, dass** das Ende der Kolbenstange (9) in einer zentrischen Bohrung (12) der Stellschraube (11) aufgenommen ist.

3. Dämpfungseinrichtung nach Anspruch 2, **dadurch gekennzeichnet, dass** das Ende der Kolbenstange (9) in der zentrischen Bohrung (12) der Stellschraube (11) verpresst ist.

4. Dämpfungseinrichtung nach Anspruch 2, **dadurch gekennzeichnet, dass** das Ende der Kolbenstange (9) in der als Sackbohrung ausgeführten zentrischen Bohrung (12) der Stellschraube (11) längsverschieblich aufgenommen ist.

5. Dämpfungseinrichtung nach Anspruch 1, **dadurch gekennzeichnet, dass** die Stellschraube (11, 11') einen aus dem Dämpfergehäuse (5) herausragenden Griffabschnitt (14) mit Rändelung (15) o.dgl. aufweist.

6. Dämpfungseinrichtung nach Anspruch 1, **dadurch gekennzeichnet, dass** zwischen der Kolbenstange (9) und dem Dämpfergehäuse (5) eine Druckfeder (18) geschaltet ist.

7. Dämpfungseinrichtung nach Anspruch 6, **dadurch gekennzeichnet, dass** die Druckfeder (18) in einer Innenbohrung (19) der Stellschraube (11') zwischen einem an der Kolbenstange (9) festgelegten, in der Innenbohrung (19) längsverschiebbaren Druckkörper (20) und einem in der Stellschraube (11') festliegenden Federanschlag (21) angeordnet ist.

8. Dämpfungseinrichtung nach Anspruch 7, **dadurch gekennzeichnet, dass** der Druckkörper (20) an einem Sprengring (26) abgestützt ist, der in einer Umfangsnut (27) der Kolbenstange (9) aufgenommen ist.

9. Dämpfungseinrichtung nach Anspruch 7, **dadurch gekennzeichnet, dass** die Druckfeder (18) zwischen dem Druckkörper (20) und dem Federanschlag (21) mit Vorspannung aufgenommen ist.

10. Dämpfungseinrichtung nach Anspruch 7, **dadurch gekennzeichnet, dass** der Druckkörper (20) in seiner Ausgangsstellung an einem Anschlag (22) der Stellschraube (11') anliegt.

11. Dämpfungseinrichtung nach Anspruch 7, **dadurch gekennzeichnet, dass** die Kolbenstange (9) an dem dem Dämpfungszylinder (8) abgewandelten Ende der Stellschraube (11') aus einer Endbohrung (23) der Stellschraube (11') herausragt und einen sich radial erstreckenden Haltevorsprung (25) aufweist.

12. Dämpfungseinrichtung nach Anspruch 8, **dadurch gekennzeichnet, dass** die Kolbenstange (9) in dem Druckkörper (20) endet und dass der Druckkörper (20) auf seiner dem Dämpfungszylinder (8) abgekehrten Seite einen zentrischen Gleitzapfen (28) aufweist, der aus einer Endbohrung (23) der Stellschraube (11') herausragt und einem sich radial erstreckenden Haltevorsprung (30) aufweist.

13. Dämpfungseinrichtung nach Anspruch 11 oder 12, **dadurch gekennzeichnet, dass** der Haltevorsprung ein in einer Umfangsnut (24) der Kolbenstange (9) aufgenommener Sprengring (25) ist.

14. Dämpfungseinrichtung nach Anspruch 6, **dadurch gekennzeichnet, dass** das Dämpfergehäuse (5) aus einem Gehäuseaußenteil (31) und einem darin längsverschieblichen, in seiner Bohrung (6) das Zylindergehäuse (8) längsverschieblich aufnehmenden Gehäuseinnenteil (32) besteht und dass die Druckfeder (33) zwischen dem Gehäuseaußenteil (31) und dem Gehäuseinnenteil (32) angeordnet ist.

15. Dämpfungseinrichtung nach Anspruch 14, **dadurch gekennzeichnet, dass** die Druckfeder (33) das Gehäuseinnenteil (32) konzentrisch umgibt.

## Claims

1. Damping device for furniture doors, having a damping cylinder (7) which is accommodated in a longitudinally displaceable manner in a recess in a damper housing (5), has a cylinder housing (8) and a piston rod (9) and forms a stop for the furniture door (4) and is longitudinally adjustable by means of an adjusting screw (11) at the rear end, facing away from the stop, of the recess, **characterized in that** the cylinder housing (8) is accommodated in a longitudinally displaceable manner in the recess, which is configured as a bore (6), in the damper housing (5) and forms the stop (10) for the furniture door (4) by way of its end (8a) which projects out of the damper housing (5), **in that** the piston rod (9) is connected to the adjusting screw (11, 11'), and **in that** the inside diameter of an internal thread (13) holding the adjusting screw (11, 11') is at least equal to the inside diameter of the bore (6) accommodating the cylinder housing (8).

2. Damping device according to Claim 1, **characterized in that** the end of the piston rod (9) is accommodated in a central bore (12) in the adjusting screw (11).

3. Damping device according to Claim 2, **characterized in that** the end of the piston rod (9) is pressed in the central bore (12) in the adjusting screw (11).

4. Damping device according to Claim 2, **characterized in that** the end of the piston rod (9) is accommodated in a longitudinally displaceable manner in the central bore (12), configured as a blind bore, in the adjusting screw (11).

5. Damping device according to Claim 1, **characterized in that** the adjusting screw (11, 11') has a gripping portion (14) projecting out of the damper housing (5), said gripping portion (14) having knurling (15) or the like.

6. Damping device according to Claim 1, **characterized in that** a compression spring (18) is connected between the piston rod (9) and the damper housing (5).

7. Damping device according to Claim 6, **characterized in that** the compression spring (18) is arranged in an internal bore (19) in the adjusting screw (11') between a pressure-exerting body (20), which is fixed to the piston rod (9) and is longitudinally displaceable in the internal bore (19), and a spring stop (21) fixed in the adjusting screw (11').

8. Damping device according to Claim 7, **characterized in that** the pressure-exerting body (20) is supported on a snap ring (26) which is accommodated in a circumferential groove (27) on the piston rod (9).

9. Damping device according to Claim 7, **characterized in that** the compression spring (18) is accommodated with preload between the pressure-exerting body (20) and the spring stop (21).

10. Damping device according to Claim 7, **characterized in that** the pressure-exerting body (20) rests in its starting position against a stop (22) of the adjusting screw (11').

11. Damping device according to Claim 7, **characterized in that** the piston rod (9) projects, at that end of the adjusting screw (11') that is remote from the damping cylinder (8), out of an end bore (23) in the adjusting screw (11') and has a radially extending retaining projection (25).

12. Damping device according to Claim 8, **characterized in that** the piston rod (9) ends in the pressure-exerting body (20), and **in that** the pressure-exerting body (20) has, on its side facing away from the damping cylinder (8), a central sliding pin (28) which projects out of an end bore (23) in the adjusting screw (11') and has a radially extending retaining projection (30).

13. Damping device according to either of Claims 11 and 12, **characterized in that** the retaining projection is a snap ring (25) accommodated in a circumferential groove (24) in the piston rod (9).

14. Damping device according to Claim 6, **characterized in that** the damper housing (5) consists of an outer housing part (31) and an inner housing part (32) which is longitudinally displaceable therein and accommodates the cylinder housing (8) in a longitudinally displaceable manner in its bore (6), and **in that** the compression spring (33) is arranged between the outer housing part (31) and the inner housing part (32).

15. Damping device according to Claim 14, **characterized in that** the compression spring (33) concentrically surrounds the inner housing part (32).

## Revendications

1. Dispositif amortisseur pour portes de meubles comprenant un cylindre amortisseur (7) reçu de manière à pouvoir coulisser longitudinalement dans un évidement d'un boîtier d'amortisseur (5), lequel cylindre amortisseur présente un boîtier de cylindre (8) et une tige de piston (9) et forme une butée pour la porte du meuble (4) et peut être déplacé longitudinalement au moyen d'une vis de réglage (11) à l'extrémité arrière de l'évidement opposée à la butée, **caractérisé en ce que** le boîtier de cylindre (8) est reçu de manière à pouvoir coulisser longitudinalement dans l'évidement du boîtier d'amortisseur (5) réalisé sous forme d'alésage (6) et forme avec son extrémité (8a) saillant hors du boîtier d'amortisseur (5) la butée (10) pour la porte du meuble (4), **en ce que** la tige de piston (9) est connectée à la vis de réglage (11, 11') et **en ce que** le diamètre intérieur d'un filetage interne (13) recevant la vis de réglage (11, 11') est au moins égal au diamètre intérieur de l'alésage (6) recevant le boîtier de cylindre (8).

2. Dispositif amortisseur selon la revendication 1, **caractérisé en ce que** l'extrémité de la tige de piston (9) est reçue dans un alésage central (12) de la vis de réglage (11).

3. Dispositif amortisseur selon la revendication 2, **caractérisé en ce que** l'extrémité de la tige de piston (9) est pressée dans l'alésage central (12) de la vis de réglage (11).

4. Dispositif amortisseur selon la revendication 2, **caractérisé en ce que** l'extrémité de la tige de piston (9) est reçue de manière à pouvoir coulisser longitudinalement dans l'alésage central (12) de la vis de réglage (11) réalisé sous forme d'alésage borgne.

5. Dispositif amortisseur selon la revendication 1, **caractérisé en ce que** la vis de réglage (11, 11') présente une portion de préhension (14) avec un moletage (15) ou similaire, saillant hors du boîtier d'amortisseur (5).

6. Dispositif amortisseur selon la revendication 1, **caractérisé en ce qu'**un ressort de compression (18) est monté entre la tige de piston (9) et le boîtier d'amortisseur (5).

7. Dispositif amortisseur selon la revendication 6, **caractérisé en ce que** le ressort de compression (18) est disposé dans un alésage interne (19) de la vis de réglage (11') entre un corps de pression (20) pouvant coulisser longitudinalement dans l'alésage interne (19), fixé à la tige de piston (9), et une butée de ressort (21) fixée dans la vis de réglage (11').

8. Dispositif amortisseur selon la revendication 7, **caractérisé en ce que** le corps de pression (20) est supporté sur un jonc (26) qui est reçu dans une rainure périphérique (27) de la tige de piston (9).

9. Dispositif amortisseur selon la revendication 7, **caractérisé en ce que** le ressort de pression (18) est reçu entre le corps de pression (20) et la butée de ressort (21) avec une précontrainte.

10. Dispositif amortisseur selon la revendication 7, **caractérisé en ce que** le corps de pression (20) s'applique dans sa position de départ contre une butée (22) de la vis de réglage (11').

11. Dispositif amortisseur selon la revendication 7, **caractérisé en ce que** la tige de piston (9) fait saillie au niveau de l'extrémité opposée au cylindre amortisseur (8) de la vis de réglage (11') hors d'un alésage d'extrémité (23) de la vis de réglage (11'), et présente une saillie de retenue (25) s'étendant radialement.

12. Dispositif amortisseur selon la revendication 8, **caractérisé en ce que** la tige de piston (9) se termine dans le corps de pression (20) et **en ce que** le corps de pression (20) présente sur son côté opposé au cylindre d'amortissement (8) un tourillon de glissement central (28), qui fait saillie hors d'un alésage d'extrémité (23) de la vis de réglage (11') et qui présente une saillie de retenue (30) s'étendant radialement.

13. Dispositif amortisseur selon la revendication 11 ou 12, **caractérisé en ce que** la saillie de retenue est un jonc (25) reçu dans une rainure périphérique (24) de la tige de piston (9).

14. Dispositif amortisseur selon la revendication 6, **caractérisé en ce que** le boîtier d'amortisseur (5) se compose d'une partie extérieure de boîtier (31) et d'une partie intérieure de boîtier (32) pouvant coulisser longitudinalement dans celle-ci, et recevant dans son alésage (6) le boîtier de cylindre (8) de manière coulissante longitudinalement, et **en ce que** le ressort de pression (33) est disposé entre la partie extérieure de boîtier (31) et la partie intérieure de boîtier (32).

15. Dispositif amortisseur selon la revendication 14, **caractérisé en ce que** le ressort de pression (33) entoure concentriquement la partie intérieure de boîtier (32).
